# EUROPÄISCHE PATENTSCHRIFT

(11) **EP 0 585 657 B1**
(45) Veröffentlichungstag und Bekanntmachung des Hinweises auf die Patenterteilung: **03.09.1997**
(21) Anmeldenummer: 93112689.0
(22) Anmeldetag: 07.08.1993
(51) Int. Cl.: E02D 17/08

(54) **Verfahren und Vorrichtung zum Austausch von Bodenmaterial, insbesondere neben Verkehrswegen und Bauwerken**
Method and device for replacing soil, especially next to roads and buildings
Procédé et dispositif pour le remplacement du sol, particulièrement à proximité de routes et de bâtiments

(30) Priorität: 02.09.1992 DE 9211801 U
(43) Veröffentlichungstag der Anmeldung: 09.03.1994
(73) Patentinhaber: JOSEF MÖBIUS BAUGESELLSCHAFT (GmbH & Co.), D-22549 Hamburg (DE)
(72) Erfinder: Möbius, Werner, Dipl.-Ing., D-22559 Hamburg (DE)
(74) Vertreter: Patentanwälte Hauck, Graalfs, Wehnert, Döring, Siemons

(56) Entgegenhaltungen:
- EP-A- 0 103 706
- EP-A- 0 111 289
- CH-A- 582 282
- DE-A- 2 114 598
- DE-A- 2 317 776
- DE-A- 2 461 254
- GB-A- 1 328 987
- US-A- 3 543 522
- US-A- 3 969 904

## Beschreibung

Die Erfindung bezieht sich auf ein Verfahren und eine Vorrichtung zum Austausch von Bodenmaterial, insbesondere neben Verkehrswegen Bauwerken oder dergleichen nach Anspruch 1 oder 2.

Aus der EP-A-0 470 297 ist ein Verfahren zum Bodenaustausch bekanntgeworden, bei dem mindestens drei im Querschnitt rechteckige, rohrartige Behälter so verwendet werden, daß jeweils nur der mittlere- oder mehrere mittlere von den nebeneinander eingerammten Behältern entleert werden und daß neues Bodenmaterial in den leeren Behälter bzw. die leeren Behälter eingebracht wird, wobei die Behälter entlang einer Arbeitsrichtung so eingesetzt werden, daß der jeweils hintere mit neuem Bodenmaterial gefüllte Behälter herausgezogen wird und vor dem jeweils vorderen, eingerammten, noch ursprünglich im Boden enthaltenen Behälter eingerammt wird. Mit Hilfe eines derartigen Verfahrens entfallen die sonst bei Bodenaustauscharbeiten in der Nähe von Bauwerken oder im Betrieb befindlichen Verkehrswegen aufwendigen Abstützmaßnahmen oder Bodenaufschüttungen. Die auftretenden Bodenkräfte werden wirksam von den Behältern aufgenommen, die sich gegenseitig stützen und im Hinblick auf den benachbarten statisch belasteten Boden eine Schalung hoher Abstützwirkung bilden. Eine offene Baugrube unmittelbar neben Verkehrswegen und Gebäuden entfällt, und ein nur kurzzeitig leerer Behälter erfährt durch die benachbarten Behälter eine ausreichende Absicherung, so daß im Hinblick auf die statische Belastbarkeit des benachbarten Bodens keine Abstriche gemacht werden müssen. Die Verwendung von mindestens drei Behältern in der beschriebenen Arbeitsweise realisiert eine technologische Kette, die ein kontinuierliches Arbeiten erlaubt.

Das Entfernen von Bodenmaterial aus den eingerammten Behältern, das Wiederauffüllen leerer Behälter mit neuem Bodenmaterial und auch das Verdichten des Bodenmaterials in den Behältern erfordert den Einsatz entsprechender Arbeitsgeräte. Hinzu kommt ein entsprechendes Gerät für das Einrammen und Herausziehen der Behälter. Vielfach ist der hierfür erforderliche Platz nicht vorhanden, zum Beispiel wenn ein Bodenaustausch zwischen nur in geringem Abstand verlaufenden Bahngleisen durchgeführt werden soll, ohne daß der Verkehr auf den Gleisen eine Beschränkung erleidet.

Das Einrammen und Wiederherausziehen der Behälter erfolgt normalerweise mit Hilfe geeigneter Vibratoren, die den gesamten Behälter und auch damit das umgebende Erdreich in Schwingungen versetzen. Zuweilen besteht die Gefahr, daß benachbarte Bauwerke, wie Gebäude, Brücken und dergleichen durch Schwingungen gefährdet werden.

Aus CH-A-582 282 ist ein Verfahren zum Verlegen von Gegenständen im Erdreich und einer Vorrichtung zur Durchführung des Verfahrens bekanntgeworden, die als wandernde Schalung oder Baugrube bezeichnet werden kann. Zwei miteinander gekoppelte Schalungswände werden mittels einer Druckplatte im hinteren Bereich zwischen den Schalungswänden schrittweise vorgetrieben. Die Schalung dient dazu, Arbeitspersonen einen sicheren Aufenthalt zwischen den Schalungswänden zu sichern. Gleichzeitig findet eine Abstützung des Grabens, in dem die Schalung angeordnet ist, statt. Beim Vortrieb der Schalung mit Hilfe der Druckplatte wird zunächst ein Graben ausgehoben, in den hinein die Vorrichtung bewegt wird. Mit dem Aushub aus dem vorderen Grabenabschnitt kann der Raum hinter der Druckplatte aufgefüllt werden.

Eine Vorrichtung ähnlicher Art ist aus DE-A-24 61 254 bekanntgeworden, bei der auf den Schalungswänden ein Fahrgerüst verfahrbar ist.

Aus US-A-3 969 904 ist eine wandernde Schalung oder Baugrube zum Verlegen von Rohren oder dergleichen bekanntgeworden, bei der die Schalungswände durch geeignete Vorkehrungen nach unten verlängerbar sind.

Aus EP-A-0 111 289 ist bekanntgeworden, eine Verbauplatte für den Grabenbau mit einer schneidenartigen vorderen Kante zu versehen. Eine ähnliche schneidenartige Ausbildung findet sich auch in einer wandernden Baugrube gemäß US-A-35 43 522. Die schneidenartigen Vorderkanten der Schalungswände sind außerdem um eine horizontale Achse an den Schalungswänden angelenkt und können in ihrem Winkel verstellt werden.

Der Erfindung liegt daher die Aufgabe zugrunde, ein Verfahren zum Austausch von Bodenmaterial neben Verkehrswegen vorzusehen, ohne daß das erforderliche Versetzen einer zu verwendenden Schalung Bauwerke oder Verkehrswege gefährdet.

Diese Aufgabe wird erfindungsgemäß gelöst durch die Merkmale des Patentanspruchs 1.

Beim erfindungsgemäßen Verfahren erfolgt schrittweise ein horizontaler Vortrieb von Schalungswänden, die dabei zweckmäßigerweise mit der oberen Kante über das Oberflächenniveau des Bodens hinausstehen. Der Bereich zwischen den Wänden wird in zwei Abschnitte unterteilt. Im jeweils vorderen Abschnitt wird altes Bodenmaterial herausgeholt, wonach ein horizontaler Arbeitshub der Schalungswände erfolgt. Dadurch befindet sich im hinteren Bereich der Schalungswände nunmehr ein leerer Raum, der mit neuem Bodenmaterial gefüllt werden kann. Gleichzeitig oder danach kann wiederum der nunmehr vordere Bereich zwischen den Schalungswänden geleert werden.

Der Vortrieb der Schalung erfordert kein Einrammen in den Erdboden und damit den Einsatz von Vibratoren. Vielmehr wird der Vortrieb durch geeignete hydraulische Verstellzylinder durchgeführt. Das plattenförmige Widerlager stützt sich an dem verdichteten neuen Bodenmaterial ab, um die Schalungswände um einen bestimmten Hubweg horizontal vorzuschieben. Dazu ist notwendig, daß nach dem Vorschub der Schalungswände das plattenförmige Widerlager, z. B. in Form einer Druckplatte, in eine etwa mittige Position zwischen den Schalungswänden gebracht wird, bevor in den leeren Bereich der hinteren Schalungswandabschnitte neues Bodenmaterial eingebracht wird.

Eine erfindungsgemäße Vorrichtung zur Durchführung des erfindungsgemäßen Verfahrens ist in Anspruch 2 angegeben. Bei der Verbesserung des Bodens können gleichzeitig Geotextilien und/oder Dränagerohre verlegt werden.

Damit die Schalungswände beim Vortrieb geführt sind, sind die Wände im oberen Bereich durch mindestens eine Traverse verbunden. Dadurch können die Schalungswände stets parallel zueinander horizontal vorgetrieben werden. Außerdem ist durch geeignete Maßnahmen Sorge dafür zu tragen, daß der Vortrieb in der horizontalen Ebene erfolgt und die Schalungswände sich nicht weiter eingraben oder schräg nach oben fahren. Dies kann durch eine entsprechende Anbringung von Verstellzylindern und geeignete Führungsmittel im unteren Bereich der Schalungswände erzielt werden. Der Vortrieb der Schalungswände wird erleichtert, wenn sie an den vorderen vertikalen Kanten schneidenartig geformt sind.

Insbesondere für den vorderen Bereich der Schalungswände ist es vorteilhaft, wenn sie doppelwandig ausgebildet sind mit innerer Versteifung. Dadurch wird verhindert, daß die Schalungswände während des Vortriebs eine unerwünschte Verformung erleiden.

Um eine Anpassung an die Breite der Baustelle zu erhalten, entlang der ein Bodenaustausch vorgenommen werden soll, kann die Traverse in der Länge verstellbar sein. Auf diese Weise kann der Abstand der Schalungswände auf den gewünschten Abstand eingestellt werden. Zur Längenänderung können Traverse und/oder Druckplatte teleskopisch ausgebildet sein. In einer alternativen Ausgestaltung kann die Druckplatte und/oder die Traverse aus diese vertikal unterteilenden Einheiten vorgegebener Länge aufgebaut sein. Beispielsweise haben diese Teile eine Standard-Mindestlänge, wobei durch Anbau von Einheiten in Stufen eine Längenvergrößerung möglich ist.

Es kann sich die Notwendigkeit ergeben, in einem Bereich vorübergehend in größerer Tiefe einen Bodenaustausch vorzunehmen, als mit der entsprechenden Höhe der Schalungswände möglich ist. Dies kann zum Beispiel beim Durchqueren eines mehr oder weniger sumpfigen Gebietes der Fall sein. Eine Ausgestaltung der Erfindung sieht hierzu vor, daß an den Schalungswänden im vorderen Bereich ein schwertförmiger Abschnitt lagert, der nach unten ausfahrbar ist. Der schwertförmige Abschnitt kann zum Beispiel mittels hydraulischer Verstellzylinder nach unten ausgefahren bzw. wieder hochgefahren werden. Es ist jedoch auch möglich, den schwertförmigen Abschnitt mit Hilfe eines Baggers nach unten zu drücken. Zweckmäßigerweise wird der schwertförmige Abschnitt nur während des Bodenaustausches nach unten gefahren, während er bei Vortrieb der Schaltungsanordnung hochgezogen wird.

Nach einer weiteren Ausgestaltung der Erfindung weisen die Schalungswände am vorderen Ende einen Lenkabschnitt auf, der um eine annähernd vertikale Achse verschwenkbar gelagert ist. Beim Vortrieb der erfindungsgemäßen Schalungsanordnung kann dieser eine Richtungsänderung erteilt werden, so daß sichergestellt ist, daß sich die Schalungsanordnung beim Vortrieb entlang der vorgegebenen Strecke bewegt. Es versteht sich, daß die Lenkabschnitte in der eingenommenen Winkelstellung feststellbar sein müssen, damit keine unerwünschten Richtungsänderungen eintreten.

Falls keine Vorkehrungen getroffen werden, besteht die Gefahr, daß die Schalungsanordnung beim Vortrieb ihre Tiefe ändert, d.h. unter Umständen auf eine größere Tiefe fährt oder auch eine geringere. Um diesem Nachteil abzuhelfen, sieht eine Ausgestaltung der Erfindung vor, daß die Schalungswände am vorderen oberen Ende über eine Höhenkufe verbunden sind, die im vorderen Teil einen annähernd dreieckförmigen Querschnitt aufweist mit einer nach vorn gerichteten Spitze und schräg nach unten gerichteten Seiten, die auch nach unten konvex gekrümmt sein kann. Eine derartige Höhenkufe garantiert annähernd gleiche Höhe beim Vortrieb der Schalungsanordnung. Da diese auch in unterschiedlichen Höhen verfahrbar sein soll, können die Schalungswände mehrere vertikal beabstandete Befestigungsstellen für die Höhenkufe aufweisen.

Es kann die Notwendigkeit bestehen, die Schalungsanordnung vorübergehend anzuheben und im angehobenen Zustand zu bewegen. Daher sieht eine Ausgestaltung der Erfindung vor, daß am vorderen und hinteren Ende der Schalungsanordnung im oberen Bereich Beine um eine horizontale Achse schwenkbar gelagert sind, die am freien Ende plattenartige Füße aufweisen oder durch derartige Füße miteinander verbunden sind und die Beine mittels hydraulischer Verstellzylinder aus einer annähernd horizontalen Position in eine vertikale Position und umgekehrt verschwenkbar sind. Die Beine bilden Stelzen, mit denen die erfindungsgemäße Schalungsanordnung angehoben werden kann. Im angehobenen Zustand kann die Schalungsanordnung durch geeignete Zugmittel vorbewegt werden, wobei die Füße der Beine dann zweckmäßigerweise als Kufen ausgebildet sind. Es ist auch möglich, mit Hilfe der Beine und einer zusätzlich an der Druckplatte angebrachten höhenverstellbaren Kufe eine Vorwärtsbewegung durch ein Schreiten zu erzielen. Bei dem Schreiten treten abwechselnd die Beine und die Kufe der Druckplatte mit dem Untergrund in Eingriff, wobei bei dem Eingriff der Kufe an der Druckplatte im Untergrund die Schalungsanordnung in der beschriebenen Weise mit Hilfe der an der Druckplatte angelenkten Hydraulikzylinder vorbewegt werden kann.

In einer weiteren Ausgestaltung der Erfindung ist an der Oberseite der Schalungsanordnung eine Fahrbahn für einen Bagger oder dergleichen vorgesehen. Der Bagger kann mit dem Vortrieb der Schalungsanordnung mitbewegt werden. Er kann dazu verwendet werden, den entsprechenden Aushub im Bereich der Schalungsanordnung vorzunehmen und die ausgehobenen Räume wieder zu verfüllen. Er kann auch zu Verdichtungszwecken verwendet werden, insbesondere wenn an der Baggerschaufel ein Verdichtungswerkzeug angebracht ist.

Zusätzlich zu den Fahrspuren kann auch ein Förderband auf der Schalungsanordnung angeordnet sein, um Material vom hinteren zum vorderen Ende und umgekehrt zu transportieren.

In einer anderen Ausgestaltung der Erfindung ist im mittleren Bereich der Schalungsanordnung auf dieser ein kastenartiger Behälter angeordnet, der um eine horizontale Achse nach hinten kippbar ist. Der kastenartige Behälter kann als Vorratsbehälter oder Puffer dienen, zum Beispiel in dem beschriebenen Fall, daß schwertartige Abschnitte den Aushubbereich nach unten verlängern, wobei das im kastenartige Behälter gespeicherte Material dann anschließend dazu verwendet wird, den unteren Bereich aufzufüllen. Der kastenartige Behälter wird ebenfalls mit Hilfe eines Hydraulikzylinders angehoben bzw. abgesenkt.

Schließlich kann nach einer weiteren Ausgestaltung der Erfindung an der Rückseite der Schalungsanordnung ein Einbaukasten oder dergleichen angehängt werden, der ggf. mit Planiermitteln versehen ist. So kann beispielsweise bei einer Arbeit der erfindungsgemäßen Schalungsanordnung im Eisenbahnbau mit Hilfe des Einbaukastens die Planumsschutzschicht und die Frostschutzschicht mit dem Vortrieb der Schalungsanordnung eingebaut werden.

Die Erfindung wird nachfolgend anhand von Zeichnungen näher erläutert.
- Fig. 1: zeigt schematische eine Vorrichtung in Draufsicht in vier Arbeitsstadien zur Erläuterung des Verfahrens nach der Erfindung.
- Fig. 2: zeigt eine Draufsicht auf eine detaillierter dargestellte Vorrichtung zur Durchführung des Verfahrens nach der Erfindung.
- Fig. 3: zeigt eine Seitenansicht der Vorrichtung nach Fig. 2.
- Fig. 4: zeigt einen Schnitt durch die Darstellung nach Fig. 2 entlang der Linie 4-4.
- Fig. 5: zeigt die Seitenansicht einer weiteren Ausführungsform einer Vorrichtung zur Durchführung des Verfahrens nach der Erfindung.
- Fig. 6: zeigt die Draufsicht auf die Vorrichtung nach Fig. 5.
- Fig. 7: zeigt die Seitenansicht der Vorrichtung nach Fig. 5 in Richtung Pfeil 7.
- Fig. 8: zeigt die Seitenansicht einer dritten Ausführungsform einer Vorrichtung zur Durchführung des Verfahrens nach der Erfindung.
- Fig. 9: zeigt die Draufsicht auf die Vorrichtung nach Fig. 8.
- Fig. 10: zeigt die Seitenansicht einer vierten Ausführungsform einer Vorrichtung zur Durchführung des Verfahrens nach der Erfindung.
- Fig. 11: zeigt die Draufsicht auf die Vorrichtung nach Fig. 10.
- Fig. 12: zeigt die Rückansicht der Vorrichtung nach Fig. 10 in Richtung Pfeil i2.
- Fig. 13: zeigt die Seitenansicht einer fünften Ausführungsform einer Vorrichtung zur Durchführung des Verfahrens nach der Erfindung im Betriebszustand.
- Fig. 14: zeigt die Draufsicht auf die Vorrichtung nach Fig. 13.
- Fig. 15: zeigt die Rückansicht der Vorrichtung nach Fig. 13 zwischen zwei Eisenbahnstrecken.

Ein Verbaukasten 10 weist zwei Seitenwände 12, 14 auf, die parallel und im Abstand voneinander verlaufen. Wie aus Fig. 4 zu erkennen, sind die Wände 12, 14 im vorderen Bereich doppelwandig. Sie können außerdem versteift werden (nicht gezeigt), um ihnen eine hohe Stabilität zu verleihen. Die untere Kante der Wände 12, 14 wird von Doppel-T-Profilen 16, 18 gebildet, und an der Oberseite der Wände 12, 14 sind liegend angeordnete Doppel-T-Profile 20, 22 angebracht, die über vier Traversen 24, 26, 28 und 30 im Abstand verbunden sind. Zwischen den Wänden 12, 14 senkrecht zu diesen ist ein plattenförmiges Widerlager 32 in Form einer Druckplatte angeordnet, an die nahe den Wänden 12, 14 jeweils zwei Verstellzylinder 34, 36 und 36 über die Kolbenstange angelenkt sind. Die Zylinder selbst sind bei 42, 44 bzw. 46, 48 an der Innenseite der Wände 12, 14 mittels Konsolen angelenkt. Auf diese Weise können die Seitenwände 12, 14 einerseits und die Druckplatte andererseits unterschiedliche Relativpositionen einnehmen, wie in Fig. 3 links gestrichelt angedeutet. Die maximalen Relativpositionen sind durch den maximalen Hub der Verstellzylinder 34 bis 40 vorgegeben.

Wie aus Fig. 2 zu erkennen, laufen die Wände 12, 14 nach rechts in eine schneidenartige Kante 50, 52 aus. in Fig. 1 ist unterstellt, daß ein Verbaukasten 10 der beschriebenen Art in eine vorher ausgehobene Baugrube eingesetzt ist. Dies ist bei a in Fig. 1 dargestellt. Die Wände 12, 14 können etwas über die Bodenoberfläche überstehen. Die Druckplatte 32 befindet sich etwa in der Mitte zwischen den Wänden 12, 14, d.h. die Verstellzylinder 34 bis 40 sind auf minimale Länge eingefahren. Demnach befindet sich auf beiden Seiten der Druckplatte 32 ein leerer Raum. Anschließend wird der hintere Bereich hinter der Druckplatte 32 (im Hinblick auf die noch zu beschreibende Vortriebsrichtung gemäß Pfeil 70) mit neuem Bodenmaterial aufgefüllt, das ggf. auch verdichtet wird. Dies ist in Fig. 1b dargestellt. Anschließend werden die Verstellzylinder ausgefahren. Da sich die Druckplatte 32 an dem hinter ihr liegenden Boden abstützt, bewegen sich die Wände 12, 14 in Pfeilrichtung 70 vor, so daß nunmehr der vordere Bereich zwischen den Schalungswänden 12, 14 mit Boden gefüllt ist und der dahinterliegende Bereich leer. Dies ist in Fig. 1c zu erkennen. Anschließend wird die Druckplatte 32 wieder in die Ausgangsposition zurückgestellt, wie in Fig. 1d zu erkennen. Dadurch ergibt sich hinter der Druckplatte 32 ein leerer Raum, der wiederum mit neuem Bodenmaterial aufgefüllt werden kann. Der vor der Druckplatte 32 liegende Bereich ist voll und kann daher geleert werden (Fig. 1d). Bevor nun in der Arbeitsposition Fig. 1d ein weiterer Vortrieb der Wände 12, 14 stattfindet, wird zunächst der Bereich hinter der Druckplatte 32 wieder mit frischem Bodenmaterial aufgefüllt. Das Auffüllen mit und das Entfernen von Bodenmaterial kann gleichzeitig oder nacheinander erfolgen, je nach den gegebenen Möglichkeiten und rationaler Arbeitsweise.

Die Traversen 24 bis 30 und/oder die Druckplatte 32 können in der Länge verstellbar gemacht werden, um den Abstand zwischen den Schalungswänden 12, 14 in Anpassung an die Baustelle zu verändern.

Wie aus Fig. 1 hervorgeht, kann der hintere Teil der Schalungswände 12, 14 mit dem vorderen Teil einen Absatz bilden, in den die Druckplatte 32 hineinstehen kann, damit das Nachholen der Druckplatte 32 nach einem Hub der Schalungswände 12, 14 (Fig. 1c und d) ohne Probleme vorgenommen werden kann.

An der Vorrichtung 10 können an geeigneter Stelle Verlegemittel angebracht werden, um mit dem Vortrieb des Kastens gleichzeitig ein Material zu verlegen, zum Beispiel eine Geotextilmatte, Dränrohre oder dergleichen.

In den Figuren 5 bis 7 ist eine Schalungsanordnung 10a dargestellt mit den Schalungswänden 12a, 14a. Wie erkennbar, ist ein auf jeder Seite aus drei Hydraulikzylindern bestehendes Hydraulikaggregat 60 wiederum mit den Schalungswänden 12a, 14a gekoppelt, wobei vordere Abschnitte 62, 64 mit den hinteren Abschnitten der Schalungswände 12a, 14a über Gelenke 66, 68 gelenkig verbunden sind, wobei die Gelenkachse vertikal verläuft. Dadurch können die Abschnitte 62, 64 verschwenkt werden, um die Vortriebsrichtung der Anordnung 10a zu verändern. Zur Erzielung einer besseren Stabilität sind die Abschnitte 62, 64 an der Rückseite über eine durchgehende Wand 70 fest miteinander verbunden.

Wie aus den Figuren 5 und 6 hervorgeht, sind die Abschnitte 62, 64 am vorderen oberen Ende über eine Querkufe 72 miteinander verbunden. Sie ist im Querschnitt am vorderen Ende dreieckförmig mit einer konvex nach hinten unten verlaufenden Seite 74. Aus Fig. 6 geht hervor, daß die Kufe 72 aus zwei Abschnitten 76, 78 besteht. Der Abschnitt 76 legt die Mindestbreite der Anordnung 10a fest, während der Abschnitt 78 einer Rasterlänge entspricht, über die jeweils die Breite vergrößert werden kann. Wie erkennbar, ist die vordere Kante der Abschnitte 62, 64 mit einem trapezförmigen Teil 80 versehen, der eine geschärfte Kante besitzt, die sich bis zur Unterseite der Abschnitte 62, 64 erstreckt. Im unteren Bereich unterhalb der Kufe 72 ist eine weitere Querkufe 82 vorgesehen, die die Schalungswandabschnitte 62, 64 miteinander verbindet. Die Kufen 72, 82 ermöglichen eine relativ präzise Höhenführung beim Vortrieb der Schalungsanordnung 10a. Wie bei 84 eingezeichnet, sind verschiedene Befestigungsstellen für die obere Kufe 72 vorgesehen, damit die Anordnung 10a in verschiedenen Höhen gefahren werden kann.

Wie ferner aus Fig. 5 hervorgeht, sind gestrichelt gezeichnete Schwertabschnitte 86 vorgesehen, die nach unten ausgefahren werden können, um die Tiefe der Schalungswände 12a, 14a in diesem Bereich zu erhöhen. Dadurch ist es dann möglich, den Bodenaustausch in größerer Tiefe vorzunehmen. Während des Vortriebs sind die Schwertabschnitte 68 jedoch hochgezogen, damit sie den Vortrieb nicht beeinträchtigen. Auf den die Schalungswände 12a, 14a verbindenden Traversen der Anordnung 10a sind zwei Laufbahnen 88, 90 angeordnet, die die Raupenketten eines Baggers 92 aufnehmen und führen. Der Bagger kann zum Beispiel beim Betrieb der Anordnung 10a geleerte Räume wieder verfüllen, einen Aushub vornehmen oder auch Verdichtungsarbeiten durchführen. Im gezeichneten Ausführungsbeispiel ist am Stiel des Baggers 92 ein Vibrator 94 angebracht.

Wie erkennbar, ist zwischen den Fahrbahnen 88, 90 ausreichend Platz, um ein Förderband (nicht gezeigt) anzuordnen und es unterhalb des Baggers laufen zu lassen, um Material von vorn nach hinten bzw. von hinten nach vorn auf der Schalungsanordnung 10a zu transportieren.

Bei der Schalungsanordnung 10b nach den Figuren 8 und 9 sind zwischen den Schalungswänden 12b, 14b Beine 100, 102 um die Achse 96 schwenkbar gelagert, wie in Fig. 8 strichpunktiert angedeutet. An die Beine 100, 102 ist ein kufenartiger Fuß 104 angelenkt, dessen Breite der Breite zwischen den Schalungswänden 12b, 14b entspricht. Er ist so an den freien Enden der Beine 100, 102 angelenkt, daß er stets in einer horizontalen ebene liegt, wobei er einen ähnlichen Querschnitt hat wie die Querkufe 72 der Ausführungsform nach den Figuren 5 und 7. An das überstehende Ende der Beine 100, 102 greift ein Verstellzylinder 106 an, um die Beine 100, 102 von der in durchgezogenen Linien gezeichneten horizontalen Position bis zu einer vertikalen Position zu verstellen (strichpunktiert gezeichnet). Analog ist im hinteren Bereich eine Anordnung von zwei Beinen 106, 108 um die Achse 110 schwenkbar gelagert, die am freien Ende zwischen sich einen kufenartigen Fuß 112 schwenkbar lagern, der ebenfalls stets waagerecht gerichtet ist mit ähnlichem Querschnittsprofil wie der Fuß 104. Auch die Beine 106, 108 können mit Hilfe eines nicht dargestellten Verstellzylinders aus der horizontalen Position (mit durchgezogenen Linien in Fig. 8 angedeutet) in die vertikale Position (strichpunktiert gezeichnet) und umgekehrt verstellt werden. Mit Hilfe der Beine 100, 102, 106, 108 kann die Anordnung 10b angehoben werden, wie in Fig. 8 gezeigt. In dieser Position kann sie zum Beispiel mit Hilfe einer geeigneten Zugvorrichtung gleitend vorbewegt werden. Es ist jedoch auch möglich, mit Hilfe der Beine eine Schreitbewegung vorzusehen, wenn an der Rückseite der Druckplatte 32b mit Hilfe eines Verstellzylinders 114 ein Kufenfuß 116 angebracht wird. Durch Abstützung am Kufenfuß 116 können die Beine 100, 102, 106, 108 in eine mittlere Position verschwenkt werden (ebenfalls strichpunktiert gezeichnet), um dann nach einem Vortrieb mit Hilfe der Druckplatte 32 b in die vertikale Position verschwenkt zu werden.

Der kufenartige Fuß 104 ermöglicht ebenso wie die Querkufe 72 bei der Ausführungsform nach den Figuren 5 bis 7 in der horizontalen Lage der Beine eine Höheneinstellung der Schalungsanordnung 10b, welche noch durch die hintere kufenartige Fußausbildung 112 unterstützt wird.

Auf die Schalungsanordnung 10c wird nicht im einzelnen eingegangen, da sie etwa der nach den vorangehenden Figuren gleicht. Es sei lediglich darauf hingewiesen, daß der vordere Abschnitt der Schalungswände über eine durchgehende Wand 116 miteinander verbunden sind, an der die Hydraulikanordnung 60 angreift. Das Besondere bei der Anordnung nach den Figuren 10 bis 12 besteht darin, daß auf der Oberseite der Anordnung 10c ein Kippbehälter 120 angeordnet ist. Wie erkennbar, ist er bei 122 angelenkt und bei 124 lose abgestützt. Er dient zur Aufnahme von Bodenmaterial, wie bei 126 dargestellt, das durch Anheben des Kippbehälters 120 in den hinteren Bereich der Schalungsanordnung 10c geschüttet werden kann. Es scheint nicht erforderlich, auf die Details der Ausbildung des Kippbehälters 120 näher einzugehen.

Die Schalungsanordnung 10d nach den Figuren 13 bis 15 gleicht der Schalungsanordnung 10a nach den Figuren 5 bis 7, so daß auf diese nicht näher eingegangen zu werden braucht. Wie erkennbar, ist die Schalungsanordnung 10d in abgesenkter Betriebsstellung gezeigt. Sie bewegt sich in Richtung Pfeil 70 vorwärts. Wie aus Fig. 15 zu erkennen, geschieht dies zwischen zwei Bahngleisen 130, 132, zwischen denen ein Bodenaustausch vorgenommen werden soll. Zwischen den Eisenbahngleisen 130, 132 wird z.B. der Boden saniert. Wie zu erkennen, weist der Bahnkörper für die Gleise 130, 132 ein Schotterbett 134, 136 sowie eine Doppelschicht 138, 140 aus einer Planumsschutzschicht und einer Frostschutzschicht auf, die auf einem Unterbau 142 aufliegen. An der Hinterseite der Schalungsanordnung 10d ist ein Einbaukasten 144 zu erkennen, der bei 146 an die Schalungsanordnung 10d angehängt ist. Mit Hilfe des Einbaukastens 144 kann mit dem Vortrieb der Schalungsanordnung 10d, die einen Bodenaustausch für den Unterbau 142 vornimmt, gleichzeitig eine Planums- und Frostschutzschicht eingebaut werden.

Wie aus den Figuren 13 und 14 zu erkennen, sind im Kasten 144 Planiermittel 148 vorgesehen, um eine gewünschte ebene Oberfläche mit Hilfe des Kastens 144 zu erzeugen, wenn dieser zusammen mit der Schalungsanordnung 10d vorbewegt wird.

## Patentansprüche

1. Verfahren zum Austausch von Bodenmaterial, insbesondere neben Verkehrswegen und Bauwerken, gekennzeichnet durch folgende Verfahrensschritte:
a) Einbringen einer Schalungsanordnung, bestehend aus zwei parallelen, durch mindestens eine Traverse im Abstand gehaltenen, vertikalen Schalungswänden in den Boden durch Einrammen und/oder in eine zuvor ausgehobene Aufnahmegrube neben dem Verkehrsweg, wobei im Hinblick auf die Arbeitsrichtung der nach hinten und vorn offene Raum zwischen den Schalungswänden durch eine von Verstellzylindern zwischen den Schalungswänden verstellbare Druckplatte in einen vorderen und einen hinteren Bereich unterteilt wird;
b) Entfernen des Bodenmaterials im vorderen Bereich ;
c) horizontales Vorschieben der Schalungswände im Erdreich in Arbeitsrichtung neben dem Verkehrsweg durch Abstützen der Druckplatte am dahinter befindlichen Bodenmaterial;
d) Vorschieben der Druckplatte bis zum Erdreich im vorderen Bereich, wobei in Längsrichtung gesehen sich die Druckplatte annähernd im mittleren Bereich befindet;
e) Auffüllen des nunmehr leeren hinteren Bereich zwischen den Schalungswänden mit neuem Bodenmaterial und gleichzeitigem oder anschließendem Entfernen des Bodenmaterials im vorderen Bereich zwischen den vorgeschobenen Schalungswänden und
f) Wiederholung der Schritte b) bis e).

2. Vorrichtung zum Austausch von Bodenmaterial, insbesondere neben Verkehrswegen und Bauwerken zur Durchführung des Verfahrens nach Anspruch 1, mit
einer nur aus zwei parallen, im Abstand gehaltenen vertikalen Schalungswänden (12, 14) bestehende Schalungsanordnung (10) und
einem quer zwischen den Schalungswänden (12, 14) angeordneten plattenförmigen Widerlager (32), das einen nach vorn und nach hinten offenen kanalartigen Bereich zwischen den Schalungswänden (12, 14) jeweils begrenzt, wodurch die vor und hinter dem plattenförmigen Widerlager gelegenen Abschnitte des kanalartigen Bereichs zwischen den Schalungswänden (12, 14) vom Bodenmaterial befreit oder mit Bodenmaterial gefüllt werden können, wobei
mindestens jeweils ein Verstellzylinder (34, 36, 38, 40) nur auf der Vorderseite des plattenförmigen Widerlagers (32) jeweils in diesem Randbereich angeordnet und diese mit dem vorderen inneren Bereich der zugeordneten Schalungswand verbunden sind, wobei
mindestens eine Traverse (24, 26, 28, 30) die Schalungswände (12, 14) im oberen Bereich miteinander fest verbindet, und wobei an der Vorrichtung (10) Mittel vorgesehen sind, um eine Verlegeeinrichtung zur Verlegung von Geotextilmatten, Dränagerohren oder dergleichen anzubauen.

3. Vorrichtung nach Anspruch 2 zur Durchführung des Verfahrens nach Anspruch 1, dadurch gekennzeichnet, daß die Schalungswände (12, 14) im vorderen Bereich doppelwandig ausgebildet sind mit innerer Versteifung.

4. Vorrichtung nach Anspruch 2 zur Durchführung des Verfahrens nach Anspruch 1, dadurch gekennzeichnet, daß die oberen Kanten der Schalungswände (12, 14) von einem Profilträger (20, 22) gebildet ist.

5. Vorrichtung nach Anspruch 2 zur Durchführung des Verfahrens nach Anspruch 1, dadurch gekennzeichnet, daß die vordere vertikale Kante (50, 52) der Schalungswände (12, 14) schneidenartig geformt ist.

6. Vorrichtung nach Anspruch 2 zur Durchführung des Verfahrens nach Anspruch 1, dadurch gekennzeichnet, daß die Traverse (24, 26, 28, 30) bzw. das plattenförmige Widerlager (32) in der Länge verstellbar ist.

7. Vorrichtung nach Anspruch 6, dadurch gekennzeichnet, daß die Druckplatte und/oder die Traverse aus vertikal unterteilenden Einheiten mit vorgegebener Länge aufgebaut ist.

8. Vorrichtung nach Anspruch 2 zur Durchführung des Verfahrens nach Anspruch 1, dadurch gekennzeichnet, daß an den Schalungswänden (12a, 14a) im vorderen Bereich ein schwertförmiger Abschnitt (86) lagert, der nach unten ausfahrbar ist.

9. Vorrichtung nach Anspruch 8, dadurch gekennzeichnet, daß an den schwertartigen Abschnitten (86) mindestens ein hydraulischer Verstellzylinder zwecks Höhenverstellung angreift.

10. Vorrichtung nach Anspruch 2 zur Durchführung des Verfahrens nach Anspruch 1, dadurch gekennzeichnet, daß Aufsatzabschnitte für die Schalungswände und ggf. für die Druckplatte vorgesehen sind zur Ausdehnung der Schalungsanordnung nach oben.

11. Vorrichtung nach Anspruch 2 zur Durchführung des Verfahrens nach Anspruch 1, dadurch gekennzeichnet, daß ein vorderer Abschnitt (62, 64) der Schalungswände (12a, 14a) um eine vertikale Achse schwenkbar gelagert ist und eine Lenkvorrichtung für die Abschnitte vorgesehen ist.

12. Vorrichtung nach Anspruch 2 zur Durchführung des Verfahrens nach Anspruch 1, dadurch gekennzeichnet, daß die Schalungswände (12a, 14a) am vorderen oberen Ende über eine Höhenkufe (72) verbunden sind, die im vorderen Teil einen annähernd dreieckigen Querschnitt aufweist mit einer nach vorn gerichteten Spitze und schräg nach unten verlaufenden Seiten (74).

13. Vorrichtung nach Anspruch 12, dadurch gekennzeichnet, daß die schräg nach unten gerichtete Seite (74) nach unten konvex gekrümmt ist.

14. Vorrichtung nach Anspruch 12 oder 13, dadurch gekennzeichnet, daß die Schalungswände (12a, 14a) mehrere vertikal beabstandete Befestigungsstellen (75) für die Höhenkufe (72) aufweisen.

15. Vorrichtung nach Anspruch 2 zur Durchführung des Verfahrens nach Anspruch 1, dadurch gekennzeichnet, daß am vorderen und hinteren Ende der Schalungsanordnung (10b) im oberen Bereich Beine (100, 102, 106, 108) um eine horizontale Achse (96, 110) schwenkbar gelagert sind, die am freien Ende platten-artige Füße (104, 112) aufweisen und die Beine mittels hydraulischer Verstellzylinder aus einer annähernd horizontalen Position in eine vertikale Position und umgekehrt verschwenkbar sind.

16. Vorrichtung nach Anspruch 15, dadurch gekennzeichnet, daß die Füße (104, 112) um eine horizontale Achse schwenkbar an den Beinen (100, 102, 106, 108) gelagert sind.

17. Vorrichtung nach Anspruch 15 oder 16, dadurch gekennzeichnet, daß an der Druckplatte (32b) mindestens eine mittels eines hydraulischen Verstellzylinders (114) höhenverstellbare Kufe (116) eingebracht ist.

18. Vorrichtung nach Anspruch 2 zur Durchführung des Verfahrens nach Anspruch 1, dadurch gekennzeichnet, daß die Oberseite der Schalungsanordnung (10a, 10d) eine Fahrbahn (88, 90) für einen Bagger (92) oder dergleichen aufweist.

19. Vorrichtung nach Anspruch 18, dadurch gekennzeichnet, daß an der Oberseite der Schalungsanordnung zwischen den Fahrspuren (88, 90) oder seitlich davon ein Förderband angeordnet ist.

20. Vorrichtung nach Anspruch 2 zur Durchführung des Verfahrens nach Anspruch 1, dadurch gekennzeichnet, daß im mittleren Bereich der Schalungsanordnung (10c) auf dieser ein kastenartiger Behälter (120) angeordnet ist, der um eine horizontale Achse (112) nach kippbar ist.

21. Vorrichtung nach Anspruch 20, dadurch gekennzeichnet, daß der Behälter (120) durch mindestens einen Hubzylinder auf der der Anlenkung gegenüberliegenden Seite anhebbar ist.

22. Vorrichtung nach Anspruch 2 zur Durchführung des Verfahrens nach Anspruch 1, dadurch gekennzeichnet, daß an die Rückseite der Schalungsanordnung (10d) ein Einbaukasten (144) anhängbar ist, der ggf. mit Planiermitteln (148) versehen ist.

## Claims

1. A method for replacing soil, especially next to roads and buildings, characterized by the following method steps:
a) inserting a shoring assembly consisting of a pair of parallel vertical shoring walls spaced by at least one cross-member into the earth by raming and/or in an excavated pitch next the road, the space between the shoring walls which is open rearwards and forwards with respect to the working direction being divided into leading and trailing areas by a thrust plate displaceable between the shoring walls by jacks;
b) removing the soil in the leading area;
c) horizontally advancing the shoring walls in the earth in the working direction next to the road by supporting the thrust plate against the soil therebehind;
d) advancing the thrust plate to the soil in the leading area, with the thrust plate being approximately in the central area with respect to the longitudinal direction;
e) filling the now empty trailing area between the shoring walls with fresh soil and removing the soil in the leading area between the advanced shoring walls simultaneously or thereafter; and
f) repeating the steps b) to e).

2. A device for replacing soil, especially next to roads and buildings for performing the method of claim 1, comprising
a shoring assembly consisting only of a pair of parallel, spaced, vertical shoring walls (12,14) and
a plate-like abutment member (32) extending transversely between the shoring walls (12,14) and limiting a channel-like area between the shoring walls (12,14) which is open in forward and rearward directions, whereby those portions of the channel-like area which are ahead and behind of the plate-like abutment member between the shoring walls (12,14) may be cleared off or filled by soil,
at least one jack (34,36,38,40) being disposed only on the leading side of the plate-like abutment member (32) in this marginal area and the latter being connected to the leading internal area of the associated shoring wall,
at least one cross-member (24,26,28,30) fixedly connecting the shoring walls (12,14) in their upper areas to each other and means being provided at the device for mounting a device for laying geotextile mats, drainage pipes or the like.

3. The device according to claim 2 for performing the method of claim 1, characterized in that the shoring walls (12,14) in their leading areas are double-walled and provided with internal stiffening means.

4. The device according to claim 2 for performing the method of claim 1, characterized in that the upper edges of the shoring walls (12,14) are comprised of profiled beams (20,22).

5. The device according to claim 2 for performing the method of claim 1, characterized in that the leading vertical edges (50,52) of the shoring walls (12,14) are formed as cutting edges.

6. The device according to claim 2 for performing the method of claim 1, characterized in that the cross-member (24,26,28,30) and, respectively, the plate-like abutment member (32) are adjustable in length.

7. The device according to claim 6, characterized in that the thrust plate and/or the cross-member are comprised of vertically divided units of predetermined length.

8. The device according to claim 2 for performing the method of claim 1, characterized in that a sword-shaped portion (86) engages the shoring walls (12a,14a) in the leading areas so as to be downwardly extensible.

9. The device according to claim 8, characterized in that at least one hydraulic jack engages the sword-shaped portions (86) for adjusting the height thereof.

10. The device according to claim 2 for performing the method of claim 1, characterized in that top portions for the shoring walls and, if desired, for the thrust plate are provided so as to extend the shoring assembly upwards.

11. The device according to claim 2 for performing the method of claim 1, characterized in that a leading portion (82,84) of the shoring walls (12a, 14a) is mounted so as to be pivotal about a vertical axis and a steering device for said portions is provided.

12. The device according to claim 2 for performing the method of claim 1, characterized in that the shoring walls (12a, 14a) are connected at their leading upper ends via a height-rail (72) which is of approximately triangular cross-section at its leading portion and has a forwardly directed tip and downwards tapering side (74).

13. The device according to claim 12, characterized in that the downwards tapering side (74) is of downwards convex arcuate shape.

14. The device of claim 12 or claim 13, characterized in that the shoring walls (12a, 14a) include a plurality if vertically spaced mounting points (75) for said height-rail (72).

15. The device according to claim 2 for performing the method of claim 1, characterized in that legs (100,102,106,108) are mounted to the leading and trailing ends of the shoring assembly (10b) in the upper area so as to be pivotal about a horizontal axis (96,110), the legs having at their free ends plate-like shoes (104,112) and being pivotal by means of hydraulic jacks from a substantially horizontal position into a vertical position, and vice versa.

16. The device according to claim 15, characterized in that the shoes (104,112) are mounted to the legs (100,102,106,108) so as to be pivotal about a horizontal axis.

17. The device according to claim 15 or claim 16, characterized in that at least one rail (116) adjustable in height by a hydraulic jack (114) is mounted to the thrust plate (32b).

18. The device according to claim 2 for performing the method of claim 1, characterized in that the upper side of the shoring assembly (10a, 10d) has a road way (88,90) for an excavator (92) or the like.

19. The device according to claim 18, characterized in that a conveyor band is positioned on the top of the shoring assembly between the road ways (88,90) or laterally thereof.

20. The device according to claim 2 for performing the method of claim 1, characterized in that a box-like container (120) is disposed in the central area of the shoring assembly (10c) thereupon, which container is arranged to be pivoted rearwards about a horizontal axis (112).

21. The device according to claim 20, characterized in that the container (120) is arranged to be raised by at least one lifting jack on the side opposite to the mounting point.

22. The device according to claim 2 for performing the method of claim 1, characterized in that an assembly box (144) is arranged to be suspended from the trailing side of the shoring assembly (10d) and is provided with levelling means (148).

## Revendications

1. Procédé pour l'échange de matériau de sol, en particulier près d'artères et de bâtiments, caractérisé par les étapes suivantes de :
a) mise en place d'un dispositif de coffrage, composé de deux parois parallèles, maintenues à distance par au moins une traverse, dans le sol par battage et/ou dans une fouille de réception creusée préalablement près de l'artère, l'espace ouvert vers l'arrière et vers l'avant entre les parois de coffrage étant divisé, par rapport à la direction de travail, par une plaque d'appui déplaçable par des vérins entre les parois de coffrage en une zone avant et une zone arrière;
b) enlèvement du matériau de sol dans la zone avant;
c) poussée horizontale des parois de coffrage dans le terrain dans la direction de travail près de l'artère par étayage de la plaque d'appui sur le matériau qui se trouve derrière;
d) poussée de la plaque d'appui jusqu'au terrain dans la zone avant, la plaque d'appui se trouvant, en regardant dans la direction longitudinale, à peu près dans la zone médiane;
e) remplissage de la zone arrière entre les parois de coffrage maintenant vide avec un nouveau matériau de sol et enlèvement simultané ou successif du matériau de sol dans la zone avant entre les parois de coffrage poussées préalablement et
f) répétition des étapes b) à e).

2. Dispositif pour l'échange de matériau de sol, en particulier près d'artères et de bâtiments, pour l'exécution du procédé selon la revendication 1, comportant
un dispositif de coffrage (10) ne comportant que deux parois de coffrage (12, 14) verticales parallèles, maintenues à distance, et
un contre-appui (32) en forme de plaque disposé transversalement entre les parois de coffrage (12, 14), qui délimite respectivement une zone en forme de canal ouverte vers l'avant et vers l'arrière entre les parois de coffrage (12, 14), par quoi les sections de la zone en forme de canal entre les parois de coffrage (12, 14) placées avant et après le contre-appui en forme de plaque peuvent être débarrassées de matériau de sol ou remplies de matériau de sol,
au moins un vérin de déplacement (34, 36, 38, 40) étant placé respectivement sur la seule face avant du contre-appui (32) en forme de plaque respectivement dans cette zone de bord et celle-ci étant reliée avec la zone intérieure avant de la paroi associée,
au moins une traverse (24, 26, 28, 30) reliant les parois de coffrage (12, 14) dans la zone supérieure fixement l'une à l'autre, et des moyens étant prévus dans le dispositif (10) pour constituer un dispositif de pose pour poser des nattes géotextiles, des tubes de drainage ou équivalent.

3. Dispositif selon la revendication 2 pour l'exécution du procédé selon la revendication 1, caractérisé en ce que les parois de coffrage (12, 14) sont constituées de deux parois avec un renforcement intérieur dans la zone avant.

4. Dispositif selon la revendication 2 pour l'exécution du procédé selon la revendication 1, caractérisé en ce que les arêtes supérieures des parois de coffrage (12, 14) sont constituées par un support profilé (20, 22).

5. Dispositif selon la revendication 2 pour l'exécution du procédé selon la revendication 1, caractérisé en ce que l'arête verticale avant (50, 52) des parois de coffrage (12, 14) a une forme de lame.

6. Dispositif selon la revendication 2 pour l'exécution du procédé selon la revendication 1, caractérisé en ce que la traverse (24, 26, 28, 30) et le contre-appui (32) en forme de plaque sont réglables dans le sens de la longueur.

7. Dispositif selon la revendication 6, caractérisé en ce que la plaque d'appui et/ou la traverse est constituée d'unités de longueur prédéterminée qui se subdivisent verticalement.

8. Dispositif selon la revendication 2 pour l'exécution du procédé selon la revendication 1, caractérisé en ce qu'une partie ensiforme, déplaçable vers le bas, est logée sur les parois de coffrage (12a, 14a), dans la zone avant.

9. Dispositif selon la revendication 8, caractérisé en ce qu'au moins un vérin hydraulique vient en prise avec les parties ensiformes (86) en vue d'un réglage en hauteur.

10. Dispositif selon la revendication 2 pour l'exécution du procédé selon la revendication 1, caractérisé en ce que des parties de couronnement pour les parois de coffrage et éventuellement pour la plaque d'appui sont prévues pour l'extension du dispositif de coffrage vers le haut.

11. Dispositif selon la revendication 2 pour l'exécution du procédé selon la revendication 1, caractérisé en ce qu'une partie avant (62, 64) des parois de coffrage (12a, 14a) est articulée autour d'un axe vertical et qu'il est prévu un dispositif de commande pour ces parties.

12. Dispositif selon la revendication 2 pour l'exécution du procédé selon la revendication 1, caractérisé en ce que les parois de coffrage (12a, 14a) sont reliées à l'extrémité supérieure avant par une barre de hauteur (72), qui comporte dans la partie avant une section à peu près triangulaire avec une pointe dirigée vers l'avant et des faces orientées obliquement vers le bas (74).

13. Dispositif selon la revendication 2 pour l'exécution du procédé selon la revendication 1, caractérisé en ce que la face (74) dirigée obliquement vers le bas a une courbure convexe vers le bas.

14. Dispositif selon la revendication 12 ou 13, caractérisé en ce que les parois de coffrage (12a, 14a) comportent plusieurs points de fixation (75) distants l'un de l'autre verticalement pour la barre de hauteur (72).

15. Dispositif selon la revendication 2 pour l'exécution du procédé selon la revendication 1, caractérisé en ce que des jambes (100, 102, 106, 108) sont fixées aux extrémités avant et arrière du dispositif de coffrage (10b) dans la zone supérieure, ces jambes étant articulées autour d'un axe horizontal (96, 110), comportant à leur extrémité libre des pieds en forme de plaques (104, 112) et pouvant pivoter au moyen d'un vérin hydraulique d'une position approximativement horizontale à une position verticale et inversement.

16. Dispositif selon la revendication 2 pour l'exécution du procédé selon la revendication 1, caractérisé en ce que les pieds (104, 112) sont fixés aux jambes (100, 102, 106, 108) avec possibilité de pivoter autour d'un axe horizontal.

17. Dispositif selon la revendication 15 ou 16, caractérisé en ce que, à la plaque d'appui (32b), est associée au moins une barre (116) qui peut être déplacée en hauteur au moyen d'un vérin hydraulique (114).

18. Dispositif selon la revendication 2 pour l'exécution du procédé selon la revendication 1, caractérisé en ce que la face supérieure du dispositif de coffrage (10a, 10d) comporte une voie de déplacement (88, 90) pour un excavateur (92) ou équivalent.

19. Dispositif selon la revendication 18, caractérisé en ce qu'une une bande transporteuse est fixée à la face supérieure du dispositif de coffrage entre les pistes de déplacement (88, 90) ou sur le côté de celles-ci.

20. Dispositif selon la revendication 2 pour l'exécution du procédé selon la revendication 1, caractérisé en ce que, dans la zone médiane du dispositif de coffrage (10c), est placé sur celui-ci un bac (120) en forme de caisse, qui peut basculer autour d'un axe horizontal (112).

21. Dispositif selon la revendication 20, caractérisé en ce que le bac (120) peut être élevé par au moins un vérin sur le côté opposé à l'articulation.

22. Dispositif selon la revendication 2 pour l'exécution du procédé selon la revendication 1, caractérisé en ce que, sur la face arrière du dispositif de coffrage (10d), on peut attacher une caisse intégrée, qui est éventuellement munie de moyens de nivellement (148).
